# FASCICULE DE BREVET EUROPEEN

(11) **EP 0 826 402 B1**
(45) Date de publication et mention de la délivrance du brevet: **20.06.2001**
(21) Numéro de dépôt: 97420150.1
(22) Date de dépôt: 27.08.1997
(51) Int. Cl.: A63F 7/06

(54) **Jeu de table de type baby-foot**
Tischfussballspiel
Table football game

(30) Priorité: 27.08.1996 FR 9610667
(43) Date de publication de la demande: 04.03.1998
(73) Titulaire: Groupe Berchet, 01100 Oyonnax (FR)
(72) Inventeur: Jeunet, Christian, 39150 Saint-Laurent-en-Grandvaux (FR)
(74) Mandataire: Myon, Gérard Jean-Pierre

(56) Documents cités:
- EP-A- 0 469 869
- FR-A- 1 025 388
- FR-A- 2 159 815
- FR-A- 2 575 078
- GB-A- 2 050 846
- US-A- 5 242 164

## Description

La présente invention a trait à un jeu de table de type baby-foot comportant un plateau supporté par des pieds, des figurines portées par des barres pivotant librement dans le cadre disposé sur le pourtour du plateau et des cages placées à chaque extrémité du plateau.

On connaît, par exemple par FR-A-2 575 078, des jeux de ce genre qui comprennent un plateau horizontal de forme rectangulaire formant le terrain de jeu. Le plateau est bordé par des parois latérales parallèles deux à deux délimitant la surface de jeu.

Des parois de plus grande longueur permettent la mise en place et le guidage en rotation de barres horizontales disposées au-dessus du plateau et sur lesquelles sont fixées des figurines permettant la mise en oeuvre du jeu.

A chaque extrémité du plateau horizontal est prévue une cage formée, par exemple, par l'intermédiaire d'un espace ou trou pratiqué dans la paroi de plus petite largeur constituant le cadre et associée avec des moyens de récupération de la balle. Dans d'autres cas, ces jeux de table comprennent de véritables cages disposées en avant des parois de plus petite largeur.

On connaît également, par US-A-5,242,164, un jeu de table qui est pourvu d'un élément de projection d'une balle ou d'un palet de hockey, susceptible d'être actionné de manière manuelle.

L'invention se propose de réaliser un jeu de table, du type de celui décrit dans FR-A-2-575 078, qui permette d'obtenir des trajectoires de balles plus complexes et plus variées.

A cet effet, l'invention a pour objet un jeu de table du type précité, caractérisé en ce que le plateau se prolonge à chaque extrémité transversale par une surface bordée par une tétière délimitant, avec la cage, une piste passant derrière et débouchant de part et d'autre de la cage.

Ainsi, lorsqu'une balle est tirée d'un côté de l'une des cages, elle suit cette piste de manière à passer derrière la cage, puis à ressortir du côté opposé de celle-ci, avant de revenir sur le plateau formant terrain de jeu.

De manière avantageuse, les tétières délimitant la piste présentent, en vue de dessus, un profil inférieur courbe. Ce profil courbe permet à la balle de rester le plus possible en contact avec la tétière, ce qui permet de réduire tout choc susceptible de ralentir la balle.

La surface formant la piste peut être disposée dans le même plan que le plateau.

La piste forme alors un simple virage plan présentant, en vue de dessus, un profil semi-elliptique.

Selon une variante avantageuse de l'invention, la surface formant la piste est inclinée par rapport au plateau, de sorte que sa partie la plus basse est au niveau de la jointure avec le plateau, tandis que sa partie la plus élevée se raccorde avec la tétière correspondante. Ce mode de réalisation permet d'éliminer la présence de zones mortes où la balle est susceptible de stagner, ce qui oblige alors les joueurs à remettre la balle en jeu. En effet, lorsque la balle est tirée à côté d'une cage, elle s'élève le long de la surface inclinée, puis se trouve renvoyée automatiquement sous l'effet de sa propre gravité en direction du plateau formant terrain de jeu.

La surface inclinée peut être disposée dans un plan sécant avec celui dans lequel est inclus le plateau.

La surface inclinée peut, en variante, comporter une portion à profil conique, de sorte que la balle ressort à plus grande vitesse du côté opposé de celui où elle a été tirée.

Le dessin annexé, donné à titre d'exemple, permettra de mieux comprendre l'invention, les caractéristiques qu'elle présente et les avantages qu'elle est susceptible de procurer:
- la figure 1 est une vue en perspective illustrant un premier mode de réalisation du jeu de table suivant l'invention.
- les figures 2 et 3 sont des coupes partielles montrant des deuxième et troisième modes de réalisation du jeu de table suivant l'invention.

On a représenté en figure 1 à 3 un jeu de table 1 du type baby-foot comportant un plateau horizontal 10 porté par des pieds verticaux 11. Le plateau horizontal 10 est délimité par deux parois parallèles de grande largeur 12, 13 reliées entre elles à chaque extrémité du plateau 10 par des têtières 14, 15 présentant, vues de dessus, un profil intérieur 14A, 15A. courbe.

Les parois 12 et 13 sont prévues pour délimiter latéralement l'espace de jeu sur le plateau horizontal 10. En outre, les parois 12 et 13 permettent la mise en place de barres horizontales 16 parallèles les unes aux autres et disposées au-dessus du plateau 10. Chaque barre horizontale 16 supporte un certain nombre de figurines 17 permettant la mise en oeuvre du jeu et plus particulièrement le déplacement de la balle à l'intérieur de l'espace délimité par les parois 12, 13 et les têtières 14, 15.

Le plateau horizontal 10 se prolonge, à chaque extrémité transversale, par une surface 18 elle aussi horizontale se raccordant au profil courbe des têtières 14, 15. La surface 18 peut être prévue solidaire, soit du plateau 10 formant l'espace de jeu, soit des têtières 14, 15 à profil courbe.

Sur les surfaces 18 et au voisinage du plateau 10 sont fixées des cages 19. Les cages 19 et les têtières 14, 15 délimitent à chaque extrémité du jeu de table 1 une piste à profil 20 passant derrière et débouchant de part et d'autre des cages 19.

La piste 20 formée par la surface 18 présente, en vue de dessus, un profil semi-elliptique, et constitue ainsi un virage plan derrière la cage 19.

Lorsqu'une balle est tirée d'un côté de l'une des cages 19, elle suit la piste 20 de manière à passer derrière la cage, puis à ressortir du côté opposé de celle-ci avant de revenir sur le plateau 10.

Comme le montre la figure 2, la surface 18 formant la piste 20 peut être inclinée de manière que sa partie la plus basse soit au niveau de la ligne de jointure 21 avec le plateau 10, tandis que la partie la plus élevée se raccorde avec la têtière 14, 15 correspondante pour constituer un virage sans zone morte.

Dans ce mode de réalisation, la surface 18 formant la piste 20 est incluse dans un plan P' sécant avec le plan P du plateau 10 au niveau de la ligne de jointure 21.

Suivant l'angle de tir et la vitesse de la balle, cette dernière peut également revenir vers la surface de jeu, du côté de la cage d'où elle a été envoyée.

En outre, on peut prévoir, comme le montre la figure 3, que la surface 18 comporte une portion centrale 22 à profil conique, raccordée au plateau 10 par des surfaces gauches de raccordement 23 disposées de part et d'autre de cette portion centrale 22. Cette conformation permet à la balle passant derrière la cage 19 de ressortir à une plus grande vitesse.

## Revendications

1. Jeu de table du type baby-foot comportant un plateau supporté par des pieds, des figurines portées par des barres pivotant librement dans le cadre disposé sur le pourtour du plateau et des cages placées à chaque extrémité du plateau, caractérisé en ce que le plateau (10) se prolonge à chaque extrémité transversale par une surface (18) bordée par une têtière (14, 15) délimitant, avec la cage (19), une piste (20) passant derrière et débouchant de part et d'autre de la cage (19).

2. Jeu de table suivant la revendication 1, caractérisé en ce que les têtières (14, 15) délimitant ladite piste (20) présentent, en vue de dessus, un profil intérieur (14A, 15A) courbe.

3. Jeu de table suivant la revendication 1 ou 2, caractérisé en ce que la surface (18) est disposée dans le même plan (P) que le plateau (10).

4. Jeu de table suivant la revendication 1, caractérisé en ce que la surface (18) est inclinée par rapport au plateau (10) de sorte que sa partie la plus basse est au niveau de la jointure (21) avec le plateau (10), tandis que sa partie la plus élevée se raccorde avec la têtière (14, 15) correspondante.

5. Jeu de table suivant la revendication 4, caractérisé en ce que la surface inclinée (18) est disposée dans un plan (P') sécant avec le plan (P) du plateau (10).

6. Jeu de table suivant la revendication 4, caractérisé en ce que la surface inclinée (18) comporte une portion (22) à profil convexe.

7. Jeu de table suivant l'une quelconque des revendications précédentes, caractérisé en ce que les cages (19) sont fixées sur ladite surface (18) qui prolonge ledit plateau horizontal (10).

8. Jeu de table suivant l'une quelconque des revendications précédentes, caractérisé en ce que la surface (18) est solidaire soit du plateau (10) soit de la têtière correspondante (14, 15).

## Patentansprüche

1. Tischspiel vom Typ Baby-Fussball, bestehend aus einer von den Füssen abgestützten Platte, den an Stangen vorgesehenen Figuren, wobei die Stangen in dem über dem Rand der Platte angeordneten Rahmen frei schwenkbar gelagert sind. sowie den an jedem äusseren Ende der Platte angebrachten Toren, **dadurch gekennzeichnet,** dass die Platte (10) an jedem der äusseren, quer verlaufenden Ende mit einem Flächenansatz (18) verlängert ist, der durch einen Aufsatz (14. 15) begrenzt mit dem Tor (19) eine Bahn (20) bildet, die hinter diesem verlaufend zu dem anderen der Tore (19) zurückführt.

2. Tischspiel nach Anspruch 1, **dadurch gekennzeichnet**, daß die Flächenansätze (14, 15), die die Bahn (20) begrenzen, von oben gesehen ein gekrümmtes Innenprofil (14A, 15A) zeigen.

3. Tischspiel nach Anspruch 1 oder 2, **dadurch gekennzeichnet**, daß der Flächenansatz (18) in der gleichen Ebene (P) angeordnet ist, wie die Platte (10).

4. Tischspiel nach Anspruch 1, **dadurch gekennzeichnet,** daß der Flächenansatz (18) mit Bezug auf die Platte (10) geneigt ist, so daß sich ihr niedrigster Teil auf der Höhe der Verbindung (21) mit der Platte (10) befindet, während ihr höchster Teil sich mit dem entsprechenden Aufsatz (14,15) verbindet.

5. Tischspiel nach Anspruch 4, **dadurch gekennzeichnet**, daß der geneigte Flächenansatz (18) in einer mit der Ebene (P) der Platte (10) eine Schnittlinie bildenden Ebene (P') angeordnet ist.

6. Tischspiel nach Anspruch 4, **dadurch gekennzeichnet,** daß der geneigte Flächenansatz (18) ein Teil (22) mit konvex Profil umfasst.

7. Tischspiel nach einem der vorhergehenden Ansprüche, **dadurch gekennzeichnet**, daß die Tore (19) auf den besagten, die horizontale Platte (10) verlängernden Flächenansätzen (18) befestigt sind.

8. Tischspiel nach einem der vorhergehenden Ansprüche, **dadurch gekennzeichnet**, daß der Flächenansatz (18) entweder mit der Platte (10) oder mit dem entsprechenden Kopfstück (14,15) verbunden ist.

## Claims

1. Game table of the table football type comprising a platform supported by legs, figurines carried by freely pivoting rods in the framework disposed on the periphery of the table bed and goals located at each end of the table bed, characterised in that the table bed (10) extends at each transverse end to a surface (18) bounded by a headpiece(14,15) defining, with the goal, a path (20) passing behind and opening on both sides of the goal (19).

2. Game table according to claim 1, characterised in that the headpiece (14,15) defining said path (20) presents, in plan view, a curved internal profile (14a,15a).

3. Game table according to claim 1 or 2, characterised in that the surface (18) is in the same plane as the table bed (10).

4. Game table according to claim 1, characterised in that the surface (18) is inclined relative to the table top (10) such that the lowest part is at the level of the junction (21) with the table bed (10), whereas the highest part connects with the corresponding headpiece(14,15).

5. Game table according to claim 4, characterised in that the inclined surface (18) is disposed in a plane (P') inclined to the plane(P) of the table bed (10).

6. Game table according to claim 4, characterised in that the inclined surface (18) comprises a portion (22) of convex profile.

7. Game table according to any one of the preceding claims, characterised in the goals (19) are fixed on said surface (18) which extends said horizontal table bed (10).

8. Game table according to any one of the preceding claims, characterised in that the surface (18) is fixed both to the table bed (10) and to the corresponding headpiece (14,15).
